# EUROPÄISCHE PATENTSCHRIFT

(11) **EP 1 650 353 B1**
(45) Veröffentlichungstag und Bekanntmachung des Hinweises auf die Patenterteilung: **22.02.2012**
(21) Anmeldenummer: 06001661.5
(22) Anmeldetag: 11.12.2000
(51) Int. Cl.: E01F 15/08

(54) **Beton-Wandelement für ein Rückhaltesystem auf Strassen**
Concrete wall element for guardrail on roads
Élement de paroi en béton pour barrière de sécurité routière

(30) Priorität: 27.01.2000 AT 1252000
(43) Veröffentlichungstag der Anmeldung: 26.04.2006
(62) Teilanmeldung aus: 00890369.2
(73) Patentinhaber: Maba Fertigteilindustrie GmbH, 2752 Wöllersdorf (AT)
(72) Erfinder: Redlberger, Alfred, 3631 Ottenschlag (AT); Heimel, Helmut, 1230 Wien (AT)
(74) Vertreter: Gibler, Ferdinand

(56) Entgegenhaltungen:
- AT-B- 405 851
- FR-A- 2 714 406
- FR-A- 2 733 259
- JP-A- 2 058 610
- JP-A- 7 042 124
- NL-A- 8 902 733
- US-A- 5 685 665

## Beschreibung

Die Erfindung betrifft ein Beton-Wandelement für ein Rückhaltesystem auf Straßen, wobei an gegenüberliegenden Längsseiten im Auflagebereich des Wandelements zumindest teilweise entlang dessen Länge Abstützelemente vorgesehen sind, die mit dem Wandelement kraftschlüssig verbunden sind, und wobei die Abstützelemente durch Stahlprofile gebildet und im Wandelement verankert sind.

Die JP 02 058610 behandelt Beton-Wandelemente für ein Rückhaltesystem, bei dem auf gegenüberliegenden Längsseiten Abstützelemente vorgesehen sind. Die NL 8 902 733 A behandelt ein aus mehreren Profilen zusammengesetztes Wandelement.

Die FR 2 733 259 A offenbart ein hohles Wandelement aus Metall.

Mit Wandelementen der vorgenannten Art kann eine wirkungsvolle Trennung von Verkehrsströmen vor allem im Gegenverkehrsbereich erreicht werden, die im Gegensatz zu einfachen Bodenmarkierungen auch eine mechanisch wirkende Begrenzung der Fahrbahnen darstellt. In vielen Bereichen ist es keineswegs ausreichend, die Kraftfahrzeuge nur durch die Farbmarkierungen vor einer gegenseitigen Beeinflussung zu schützen, da es auf stark befahrenen Strecken zu gefährlichen Verkehrssituationen kommen kann. Besonders innerhalb von Baustellenbereichen ist eine vorübergehende Verengung der zur Verfügung stehenden Straßenfläche unumgänglich. Die Kraftfahrzeuglenker neigen aber gerade an diesen Engstelle zu besonders hoher Unfallhäufigkeit, weil die vorherrschende Verkehrssituation oft unterschätzt und das eigene Fahrkönnen überschätzt wird. Auch Übermüdungen der Kraftfahrzeuglenker führen besonders an diesen engen Stellen des Verkehrsweges zu hohen Unfallgefahren.

Eine Trennung der Gegenverkehrsbereiche kann durch die bekanten Wandelemente erfolgen, ab einer bestimmten Fahrbahnbreite sind diese aber nicht mehr einsetzbar, da sie eine zu hohe wirksame Aufstellungsbreite in Anspruch nehmen. In solchen Fällen sind viele Straßenbetreiber dazu gezwungen, auf herkömmliche Methoden, wie z.B. doppelte Leitlinien zurückzugreifen, um unterschiedliche Fahrbahnen voneinander zu trennen. Wie sich aber gezeigt hat, sind diese Sicherheitsmaßnahmen bei weitem nicht ausreichend, um Straßenverkehrsunfälle zu vermeiden.

Bekannte Wandelemente aus Metall können relativ schmal ausgebildet werden, sie sind aber wesentlich geringfügig belastbarer als Beton-Wandelemente.

Aufgabe der Erfindung ist es daher, ein Wandelement der eingangs genannten Art anzugeben, das eine ausreichend stabile Aufstellung bei relativ geringer wirksamer Breite ermöglicht. Erfindungsgemäß wird dies dadurch erreicht, dass die Stahlprofile einen L-förmigen Querschnitt aufweisen, wobei der kürzere L-Schenkel jeweils an einer zurückspringend abgeschrägten Fläche des Wandelements angrenzt und der längere L-Schenkel vom Wandelement in einem spitzen Winkel zum Boden gerichtet vorsteht, sodass - im Querschnitt gesehen - die Profilende der L-förmigen Stahlprofile das Wandelement am Boden abstützen.

Die durch die seitlichen Abstützelemente bewirkte erhöhte Stabilität der Wandelemente gegen ein Umkippen ermöglicht es, das Wandelement aus Beton herzustellen und damit eine erhöhte mechanische Festigkeit desselben bei einer relativ geringen Breite zu gewährleisten. Damit kann auf eine sonst bei New-Jersey-Betonwandprofilen übliche Querschnittsverbreiterung im unteren Bereich verzichtet werden, was das Anwendungsgebiet des erfindungsgemäßen Wandelements entsprechend erhöht.

Eine baulich sowie herstellungstechnisch günstige Ausführungsform der Erfindung kann darin bestehen, den Querschnitt des Wandelements trapezförmig auszubilden.

Eine hohe Widerstandsfähigkeit bei relativ geringem Gewicht des Wandelements kann dann erzielt werden, wenn die Abstützelemente aus Metall gebildet sind. Auf der Oberseite der Abstützelemente kann eine Bodenmarkierung in Form einer Folie oder eines Anstriches vorgesehen sein.

Dadurch kann eine sehr stabile Form der seitlichen Abstützung erreicht werden, wobei die Verankerung im Wandelement eine sehr sichere Verbindung zwischen Abstützelementen und Wandelement bietet.

Die auf diese Weise mit dem Wandelement verbundenen Stahlprofile ergeben eine stabile Abstützung im unteren Bereich des Wandelements, sodaß ein Umkippen des Wandelements wirksam vermieden werden kann. Die profilierte Ausführung bringt einerseits Materialersparnis und ist auch dazu geeignet, zusätzliche elastische Lagerungen vorzusehen. Um eine elastische Lagerung des erfindungsgemäßen Wandelements zu ermöglichen, kann in Weiterbildung der Erfindung vorgesehen sein, daß elastische Lagerelemente in die Abstützelemente eingesetzt sind. Durch diese wird die aufgrund seitlicher Stöße während eines Anfahrunfalles hervorgerufene Bruchgefahr beim erfindungsgemäßen Wandelement herabgesetzt

In weiterer Fortbildung der Erfindung können die Lagerelemente formschlüssig in den durch die Abstützelemente gebildeten Hohlraum eingesetzt sein und parallel zur Unterseite des Wandelements Standflächen ausbilden. Auf diese Weise liegen die Wandelemente elastisch auf den Lagerelementen auf, welche bei einem Anfahrunfall soweit zusammengedrückt werden, daß die Abstützelemente mit dem Untergrund in Kontakt kommen und gegen ein Umkippen des Wandelements wirken.

Trotz des hohen Eigengewichts können die Lagerelemente dem auf sie wirkenden Druck dann standhalten, wenn gemäß einer weiteren Ausführungsform der Erfindung Lagerelemente als Elastomer-1'..agerelemente ausgebildet sind.

In weiterer Ausbildung der Erfindung können die Standflächen der Lagerelemente ein Profil, vorzugsweise mit dreieckförmigem Querschnitt, aufweisen, welches die Reibung der Lagerelemente auf dem Untergrund erhöht.

Eine ausreichende elastische Lagerung kann geschaffen werden, wenn gemäß einer weiteren Ausführungsform der Erfindung die Lagerelemente an gegenüberliegenden Seiten und im Bereich der Enden des Wandelements angeordnet sind.

In einer bevorzugten Ausgestaltung betrifft die Erfindung eine Leitwand für Verkehrswege, mit Beton-Wandelementen, die im Inneren verlaufende Zugbänder aufweisen, deren Enden mit stirnseitigen Eingriffselementen versehen sind, in welche Kupplungs-Zugglieder zur kraftschlüssigen Verbindung von jeweils benachbarten Wandelementen einsetzbar sind, unter Verwendung eines erfindungsgemäßen Wandelements.

Die untereinander stirnseitig verbundenen Wandelemente werden bei einem seitlichen Anfahren durch ein Kraftfahrzeug in Abhängigkeit von der Wucht des Aufpralls ausgelenkt, wobei an der Unfallstelle selbst naturgemäß die größte Auslenkung gegeben ist.

Es ist daher vorteilhaft die Leitwand vor einer zu großen Auslenkung zu schützen.

Dies kann dadurch erreicht werden, daß die jeweils benachbarten Wandelemente zusätzlich durch Kupplungs-Druckglieder verbunden sind, die in oder an gegenüberliegenden Stirnflächen der Wandelemente abgestützt sind.

Die Kupplungs-Druckglieder setzen die Kupplungs-Zugglieder unter Vorspannung, wodurch eine optimale kraftschlüssige Zugverbindung zwischen den Wandelementen einer derartigen Leitwand ohne Spiel erreicht werden kann, die bei einem seitlichen Anprall eines Kraftfahrzeuges eine geringere Verschiebung bzw. Auslenkung ergibt. Durch die geringere Verschiebung bei Unfällen können Folgeunfälle im Gegenverkehrsbereich vermindert werden.

Gemäß einer weiteren Ausbildung der Erfindung kann vorgesehen sein, daß die Kupplungs-Druckglieder durch Gewindeschrauben mit einem Schaftteil und einem Kopfteil gebildet sind, und in jeweils einer Stirnfläche jedes Wandelements eine Gewindehülse eingesetzt ist, in der die Gewindeschrauben einschraubbar sind, sodaß der Kopfteil der Gewindeschrauben an der jeweils gegenüberliegenden Stirnfläche des benachbarten Wandelements abstützbar ist.

Durch Verdrehen der Gewindeschraube in der Gewindehülse kann eine geeignete Vorspannung der Kupplungs-Zugglieder erreicht und damit die Zugverbindung spielfrei gehalten werden.

Eine andere Variante der Erfindung kann darin bestehen, daß die Kupplungs-Druckglieder durch Gewindeschrauben mit einem Schaftteil und einem Kopfteil gebildet sind, wobei der Kopfteil mit einer Stützplatte verbunden ist, und die Kupplungs-Druckglieder in Vertiefungen an gegenüberliegenden Stirnflächen der Wandelemente eingesetzt sind, wobei in jeweils einer Vertiefung eine Hülse zur Aufnahme des Schaftendes der Gewindeschraube und zur Abstützung einer auf dem Schaftteil aufgeschraubten Gewindemutter vorgesehen ist und die Stützplatte an der Innenwand der jeweils gegenüberliegenden Vertiefung abgestützt ist.

Durch die Stützplatte und die Aufnahmehülse kann der über die Kupplungs-Druckglieder auf die Wandelemente wirkende Druck gleichmäßig in diese eingeleitet werden.

Eine weitere Ausführungsform der Erfindung kann darin bestehen, daß im Bereich der Stoßstelle zwischen den Stirnseiten benachbarter Wandelemente jeweils zumindest ein flächiges, elastisches Druckausgleichselement formschlüssig angeordnet ist.

Dadurch wird im Falle eines Anfahrunfalles die Wand zwar ausgelenkt und dabei die einzelnen Wandelemente verschoben, die dabei entstehenden Drucksparmungen an den Randbereichen der Wandelemente können aber soweit vergleichmäßigt werden, daß kein Abplatzen von Teilen der Leitwandelemente geschieht. Weiters wird durch die gleichmäßige Weiterleitung des entstehenden Druckes von außen in die Wandelemente hinein auch eine Erhöhung der Zugfestigkeit der gesamten Wandverspannung in Längsrichtung erreicht.

Damit die elastischen Druckausgleichselemente nicht vom Wandelement vorstehen, kann vorgesehen sein, daß die Form des Druckausgleichselements dem Verlauf des kürzeren L-Schenkels augepaßt ist.

Weiters kann vorgesehen sein, daß das Druckausgleichselement keilförmig ausgebildet ist, da es dadurch besser der Form des zwischen den Wandelementen auftretenden Spalts angepaßt ist.

Nachfolgend wird die Erfindung anhand der in den Zeichnungen dargestellten Ausführungsbeispiele eingehend erläutert. Es zeigt dabei
Fig.1 eine Stirnansicht einer Ausführungsform des erfindungsgemäßen Wandelements;
Fig.2 bis Fig.5 das Profil verschiedener elastischer Lagerelemente;
Fig.6 eine Draufsicht auf eine Verbindungsstelle von benachbarten Wandelementen gemäß Fig.1;
Fig.7 eine Seitenansicht einer Verbindungsstelle einer Ausführungsform der erfindungsgemäßen Leitwand;
Fig.8 eine Draufsicht auf die Verbindungsstelle gemäß Fig.7;
Fig.9 eine Seitenansicht einer Verbindungsstelle einer weiteren Ausführungsform der erfindungsgemäßen Leitwand;
Fig.10, 11 und 12 eine Seitenansicht, einen Grundriß und eine Stimansicht des Wandelements gemäß Fig.1.

Fig.1 zeigt ein Beton-Wandelement 1 für ein Rückhaltesystem auf Straßen mit trapezförmigem Querschnitt, welches mittels jeweils stimseitig angeordneten Eingriffselementen 15, 16 mit weiteren gleichartigen Wandelementen verbunden werden kann, um ein Rückhaltesystem zu errichten. Um eine ausreichende Stabilität des Wandelements gegen seitlich gerichtete Aufprallkräfte zu ermöglichen, ist erfindungsgemäß vorgesehen, daß an gegenüberliegenden Längsseiten im Auflagebereich des Wandelements 1 zumindest teilweise entlang dessen Länge aus Metall gebildete Abstützelemente 10, 11 vorgesehen sind, die mit dem Wandelement 1 kraftschlüssig verbunden sind.

Auf diese Weise wird das Umkippen des Wandelements 1 verhindert, dennoch aber eine geringe Breite des Wandelement-Querschnitts ermöglicht. Das Wandelement erhält dadurch eine mit dem üblichen New-Jersey-Profil vergleichbare Standfestigkeit und kann damit als Wandelement bei begrenzter Fahrbahnbreite eingesetzt werden.

Die Abstützelemente sind im Ausführungsbeispiel gemäß Fig.1 durch über die gesamte Länge des Wandelements 1 sich erstreckende Stahlprofile 10, 11 mit L-förmigem Querschnitt gebildet und im Wandelement 1 durch Ankerbolzen 8 verankert, die auch mit der Armierung des Wandelements 1 verbunden sein können. Im Rahmen der Erfindung sind beliebige Veränderungen der Form der Abstützelemente möglich.

Der kürzere L-Schenkel 81 grenzt jeweils an einer zurückspringend abgeschrägten Fläche des Wandelements 1 an und der längere L-Schenkel 80 steht vom Wandelement 1 in einem spitzen Winkel zum Boden gerichtet vor, sodaß - im Querschnitt gesehen - die Profilenden der L-förmigen Stahlprofile das Wandelement 1 am Boden abstützen, sobald dieses einer Belastung bei einem Anfahrereignis ausgesetzt ist.

In der in Fig.1 gezeigten Ausführungsform sind elastische Lagerelemente 4, 5, vorzugsweise aus einem Elastomer, in die Abstützelemente 10, 11 eingesetzt, wodurch die Profilenden bei einer Belastung, etwa bei seitlichem Anfahren auf das Wandelement 1, den Boden berühren und das Wandelement 1 am Kippen hindern. Es können auch andere elastische Materialien zur Ausbildung der Lagerelemente herangezogen werden.

Die Lagerelemente 4, 5 sind formschlüssig in den durch die Abstützelemente 10, 11 gebildeten Hohlraum eingesetzt und bilden parallel zur Unterseite des Wandelements 1 flache Standflächen aus. Die Lagerelemente bewirken einerseits eine elastische Lagerung des Wandelements, wodurch ein Eindrücken desselben in den Boden bzw. Untergrund, z.B. in den Asphaltbelag, wenn dieser sich im Sommer erwärmt und weich wird, verhindert wird.

Ein weiterer Vorteil ist die durch die Lagerelemente erhöhte Reibung, die einem Verschieben des Wandelements 1 bei einem seitlichen Aufprall eines Kraftfahrzeuges einen erhöhten Widerstand entgegensetzt.

In den Fig. 2, 3, 4 und 5 sind weitere Ausfihrungsformen von elastischen Abstützelementen 40, 50, 41, 51, 42, 52, 43, 53 gezeigt, deren Standflächen ein Profil aufweisen, welches für unterschiedlichen Untergrund Vorteile bietet. Vorzugsweise ist die Profilierung dreieckförmig gezackt ausgebildet. In Fig.5 ist die Standfläche des dort gezeigten Abstützclements leicht gerundet.

Wie aus Fig.10, 11 ersichtlich sind die elastischen Lagerelemente 4, 5 vorzugsweise an gegenüberliegenden Seiten und im Bereich der Enden des Wandelements 1 angeordnet.

Die Dimensionierung der elastischen Lagerelemente 4, 5 erfolgt in Abhängigkeit vom Eigengewicht des Wandelements 1 und in Abhängigkeit von den gewünschten Reibungswerten. Eine Abstimmung kann z.B. durch unterschiedliche Shore-Härtcn und/oder Längen der Lagerelemente geschehen.

Fig.9 zeigt einen Ausschnitt aus einer Leitwand für Verkehrswege, für welche die erfindungsgemäßen Abstützelemente 10, 11 zur Anwendung gelangen können.

Die Wandelemente 1,1' weisen im Inneren derselben verlaufende Zugbänder 34, 35 und 34', 35' auf, deren Enden mit stirnseitigen Eingriffselementen 15 und 15' versehen sind, in welche Kupplungs-Zugglieder 21 zur kraftschlüssigen Verbindung von jeweils benachbarten Wandelementen 1, 1'eingesetzt sind.

Um die kraftschlüssige Verbindung zwischen den Wandelementen des Rückhaltesystems zu verbessern und damit die Gefahr eines Durchknickens der Leitwand bei einem seitlichen Anfahren durch ein Kraftfahrzeug zu verringern, ist erfindungsgemäß vorgesehen, daß die jeweils benachbarten Wandelemente 1, 1' zusätzlich durch Kupplungs-Druckglieder 55, 57 verbunden sind, die in oder an gegenüberliegenden Stirnflächen der Wandelemente 1, 1' abgestützt sind.

Die Kupplungs-Druckglieder sind durch Gewindeschrauben mit einem Schaftteil 55 und einem Kopfteil 57 gebildet und in jeweils einer Stirnfläche jedes Wandelements 1, 1' ist eine Gewindehülse 56 eingesetzt. In Fig.9 ist die entsprechende Stirnfläche des Wandelements I gezeigt, in deren Gewindehülse 56 die Gewindeschraube 55, 57 geschraubt ist.

Der Kopfteil 57 der Gewindeschrauben ist dabei an der jeweils gegenüberliegenden Stirnfläche des benachbarten Wandelements 1' abgestützt. Durch geeignetes Verdrehen der Schraube 55, 57 in der Gewindehülse 56 kann das Kupplungs-Zugglied 21 unter eine leichte Vorspannung gesetzt werden und das Spiel der Zugverbindung reduziert werden, wodurch die Stabilität der Zugverbindung gegen ein seitliches Auslenken erhöht werden kann.

Die Kupplungs-Druckglieder können auch bei Leitwänden mit Wandelementen ohne seitliche Abstützelemente vorgesehen sein.

Gemäß dem in Fig.7, 8 gezeigten Ausführungsbeispiel sind die Kupplungs-Druckglieder der erfindungsgemäßen Leitwand durch Gewindeschrauben mit einem Schaftteil 65 und einem Kopfteil 67 ausgebildet, der mit einer Stützplatte 69 verbunden ist, die an einer durch eine Stahleinlage verstärkten Innenwand 70 zweier jeweils gegenüberliegender Vertiefungen abgestützt ist. In der jeweils anderen Vertiefung des Wandelements 1' ist eine Hülse 68 zur Aufnahme des Schaftendes der Gewindeschraube und zur Abstützung einer auf dem Schaftteil 65 aufgeschraubten Gewindemutter 66 vorgesehen. Auf diese Weise kann der vom Kupplungs-Druckglied 65, 67 ausgeübte Druck sehr gleichmäßig in die Wandelemente 1, 1' eingeleitet werden.

Die Kupplungs-Druckglieder können unterhalb oder oberhalb der Kupplungslemente 21 eingebaut sein.

Im Bereich der Stoßstelle zwischen den Stirnseiten benachbarter Wandelemente ist jeweils zumindest ein flächiges, elastisches Druckausgleichselement 6,7 formschlüssig angeordnet, welches in Fig.1 und Fig.6 abgebildet ist, das einen keilförmigen Querschnitt aufweist und dadurch eine Beschädigung der Wandelemente bei einem Auslenken derselben während eines seitlichen Anfahrens vermeiden oder zumindest verringern hilft, sodaß die erfindungsgemäße Leitwand auch nach einer durch ein Kraftfahrzeug verursachten Verschiebung weiter verwendbar ist

Die Form des Druckausgleichselements 6, 7 ist dem Verlauf des kürzeren L-Schenkels 81 angepaßt.

## Patentansprüche

1. Beton-Wandelement für ein Rückhaltesystem auf Straßen, wobei an gegenüberliegenden Längsseiten im Auflagebereich des Wandelements (1) zumindest teilweise entlang dessen Länge Abstützelemente (10, 11) vorgesehen sind, die mit dem Wandelement (1) kraftschlüssig verbunden sind, und wobei die Abstützelemente (10, 11) durch Stahlprofile gebildet und im Wandelement (1) verankert sind, **dadurch gekennzeichnet, dass** die Stahlprofile einen L-förmigen Querschnitt aufweisen, wobei der kürzere L-Schenkel (81) jeweils an einer zurückspringend abgeschrägten Fläche des Wandelements (1) angrenzt und der längere L-Schenkel (80) vom Wandelement (1) in einem spitzen Winkel zum Boden gerichtet vorsteht, sodass - im Querschnitt gesehen - die Profilenden der L-fömigen Stahlprofile das Wandelement (1) am Boden abstützen.

2. Wandelement nach Anspruch 1, **dadurch gekennzeichnet, dass** der Querschnitt des Wandelements (1) trapezförmig ausgebildet ist.

3. Wandelement nach Anspruch 1 oder 2, **dadurch gekennzeichnet, dass** die Abstützelemente (10, 11) aus Metall gebildet sind.

4. Wandelement nach einem der vorhergehenden Ansprüche 1 bis 3, **dadurch gekennzeichnet, dass** elastische Lagerelemente (4, 5, 40, 50, 41, 51, 42, 52, 43, 53) in die Abstützelemente eingesetzt sind.

5. Wandelement nach Anspruch 4, **dadurch gekennzeichnet, dass** die Lagerelemente (4, 5, 40, 50, 41, 51, 42, 52, 43, 53) formschlüssig in den durch die Abstützelemente (10, 11) gebildeten Hohlraum eingesetzt sind und parallel zur Unterseite des Wandelements (1) Standflächen ausbilden.

6. Wandelement nach Anspruch 4 oder 5; **dadurch gekennzeichnet, dass** die Lagerelemente Elastomer-Lagerelemente sind.

7. Wandelement nach Anspruch 4, 5 oder 6, **dadurch gekennzeichnet, dass** die Standflächen der Lagerelemente (4, 5, 40, 50, 41, 51, 42, 52, 43, 53) ein Profil, vorzugsweise mit dreieckförmigem Querschnitt, aufweisen.

8. Wandelement nach einem der Ansprüche 4 bis 7, **dadurch gekennzeichnet, dass** die Lagerelemente (4, 5, 40, 50, 41, 51, 42, 52, 43, 53) an gegenüberliegenden Seiten und im Bereich der Enden des Wandelements (1) angeordnet sind.

9. Leitwand für Verkehrswege, mit Beton-Wandelementen, die im Inneren verlaufende Zugbänder aufweisen, deren Enden mit stirnseitigen Eingriffselementen versehen sind, in welche Kupplungs-Zugglieder zur kraftschlüssigen Verbindung von jeweils benachbarten Wandelementen einsetzbar sind, unter Verwendung eines Wandelements nach einem der Ansprüche 1 bis 8, **dadurch gekennzeichnet, dass** die jeweils benachbarten Wandelemente (1, 1') zusätzlich durch Kupplungs-Druckglieder (55, 57, 65, 67) verbunden sind, die in oder an gegenüberliegenden Stirnflächen der Wandelemente abgestützt sind.

10. Leitwand nach Anspruch 9, **dadurch gekennzeichnet, dass** die Kupplungs-Druckglieder durch Gewindeschrauben mit einem Schaftteil (55) und einem Kopfteil (57) gebildet sind, und in jeweils einer Stirnfläche jedes Wandelements (1,1') eine Gewindehülse (56) eingesetzt ist, in der die Gewindeschrauben einschraubbar sind, sodass der Kopfteil (57) der Gewindeschrauben an der jeweils gegenüberliegenden Stirnfläche des benachbarten Wandelements (1, 1') abstützbar ist.

11. Leitwand nach Anspruch 9, **dadurch gekennzeichnet, dass** die Kupplungs-Druckglieder durch Gewindeschrauben mit einem Schaftteil (65) und einem Kopfteil (67) gebildet sind, wobei der Kopfteil (67) mit einer Stützplatte (69) verbunden ist, und die Kupplungs-Druckglieder (65, 67) in Vertiefungen an gegenüberliegenden Stirnflächen der Wandelemente (1, 1') eingesetzt sind, wobei in jeweils einer Vertiefung eine Hülse (68) zur Aufnahme des Schaftendes der Gewindeschraube und zur Abstützung einer auf dem Schaftteil (65) aufgeschraubten Gewindemutter (66) vorgesehen ist und die Stützplatte (69) an der Innenwand (70) der jeweils gegenüberliegenden Vertiefung abgestützt ist.

12. Leitwand nach Anspruch 10 oder 11, **dadurch gekennzeichnet, dass** im Bereich der Stoßstelle zwischen den Stirnseiten benachbarter Wandelemente jeweils zumindest ein flächiges, elastisches Druckausgleichselement (6,7) formschlüssig angeordnet ist.

13. Leitwand nach Anspruch 12, **dadurch gekennzeichnet, dass** die Form des Druckausgleichselements (6, 7) dem Verlauf des kürzeren L-Schenkels (81) angepasst ist.

14. Leitwand nach Anspruch 12 oder 13, **dadurch gekennzeichnet, dass** das Druckausgleichselement (6, 7) keilförmig ist.

## Claims

1. A concrete wall element for a barrier system on roads, with support elements (10, 11) being provided on opposite longitudinal sides in the bearing area of the wall element (1) at least partly along its length, which support elements are connected in a non-positive manner with the wall element (1), and with the support elements (10, 11) being formed by steel profiles and being anchored in the wall element (1), **characterized in that** the steel profiles have an L-shaped cross section, with the shorter L-limb (81) respectively adjoining a setback beveled area of the wall element (1) and the longer L-limb (80) protruding at an acute angle towards the ground, so that, as seen in a cross-sectional view, the profile ends of the L-shaped steel profiles support the wall element (1) on the ground.

2. A wall element according to claim 1, **characterized in that** the cross section of the wall element (1) is arranged in a trapezoidal manner.

3. A wall element according to claim 1 or 2, **characterized in that** the support elements (10, 11) are made of metal.

4. A wall element according to one of the preceding claims I to 3, **characterized in that** the elastic bearing elements (4, 5, 40, 50, 41, 51, 42, 52, 43, 53) are inserted in the support elements.

5. A wall element according to claim 4, **characterized in that** the bearing elements (4, 5, 40, 50, 41, 51, 42, 52, 43, 53) are inserted in an interlocking fashion in the cavity formed by the support elements (10, 11) and form bearing areas parallel to the bottom side of the wall element (1).

6. A wall element according to claim 4 or 5, **characterized in that** the bearing elements arc elastomeric bearing elements.

7. A wall element according to claim 4, 5 or 6, **characterized in that** the bearing areas of the bearing elements (4, 5, 40, 50, 41, 51, 42, 52, 43, 53) comprise a profile, preferably one with a triangular cross section.

8. A wall element according to one of the claims 4 to 7, **characterized in that** the bearing elements (4, 5, 40, 50, 41, 51, 42, 52, 43, 53) are arranged on opposite sides and in the region of the ends of the wall element (1).

9. A guide wall for traffic routes, comprising concrete wall elements which comprise inwardly extending beam ties whose ends are provided with face-side engagement elements, into which can be inserted coupling tie members for non-positive connection of respectively adjacent wall elements, by using a wall element according to one of the claims 1 to 8, **characterized in that** the respectively adjacent wall elements (1, 1') are connected additionally by coupling pressure members (55, 57, 65, 67) which are supported in or on opposite face surfaces of the wall elements.

10. A guide wall according to claim 9, **characterized in that** the coupling pressure members are formed by tapping screws with a shaft portion (55) and a head portion (57), and a tapped bush (56) is inserted into a face surface of each wall element (1, 1'), into which the tapping screws can be screwed, so that the head portion (57) of the tapping screws can be supported on the respective opposite face surface of the adjacent wall element (1, 1').

11. A guide wall according to claim 9, **characterized in that** the coupling pressure members are formed by tapping screws with a shaft portion (65) and a head portion (67), with the head portion (67) being connected with a support plate (69) and the coupling pressure members (65, 67) being inserted into recesses on opposite face sides of the wall elements (1, 1'), with a sleeve (68) for receiving the shaft end of the tapping screw and for supporting a nut (66) screwed onto the shaft portion (65) being provided in one respective recess, and the support plate (69) is supported on the inner wall (70) of the respectively opposite recess.

12. A guide wall according to claim 10 or 11, **characterized in that** at least one planar elastic pressure compensation element (6, 7) is respectively arranged in a positive-locking manner in the region of the abutting point between the face sides of adjacent wall elements.

13. A guide wall according to claim 12, **characterized in that** the shape of the pressure compensation element (6, 7) is adjusted to the progress of the shorter L-limb (81).

14. A guide wall according to claim 12 or 13, **characterized in that** the pressure compensation element (6, 7) is shaped in the form of a wedge.

## Revendications

1. Élément de paroi en béton pour un système de retenue sur une route, dans lequel des éléments de soutènement (10, 11) sont prévus sur des côtés longitudinaux opposés, dans la zone d'appui de l'élément de paroi (1), au moins sur une partie de sa longueur et sont reliés par friction à l'élément de paroi (1), et dans lequel les éléments de soutènement (10, 11) sont formés par des profilés en acier et sont ancrés dans l'élément de paroi (I), **caractérisé en ce que** les profilés en acier présentent une section en forme de L, le bras le plus court (81) de chaque L étant contigu d'une surface biseautée formant un retour de l'élément de paroi (1) et le bras le plus long (80) du L dépassant de l'élément de paroi (1) à angle aigu par rapport au sol, de sorte que vues en coupe transversale, les extrémités des profilés d'acier en forme de L soutiennent l'élément de paroi (1) sur le sol.

2. Élément de paroi selon la revendication 1, **caractérisé en ce que** la section de l'élément de paroi (1) est de forme trapézoïdale.

3. Élément de paroi selon la revendication 1 ou 2, **caractérisé en ce que** les éléments de soutènement (10, 11) sont faits de métal.

4. Élément de paroi selon l'une des revendications 1 à 3, **caractérisé en ce que** des éléments d'appui élastiques (4, 5, 40, 50, 41, 51, 42, 52, 43, 53) sont insérés dans les éléments de soutènement.

5. Élément de paroi selon la revendication 4, **caractérisé en ce que** les éléments d'appui (4, 5, 40, 50, 41, 51, 42, 52, 43, 53) sont insérés en correspondance de forme dans la cavité formée par les éléments de soutènement (10, 11) et forment des surfaces d'appui parallèlement à la face inférieure de l'élément de paroi (1).

6. Élément de paroi selon la revendication 4 ou 5, **caractérisé en ce que** les éléments d'appui sont des éléments d'appui en élastomère.

7. Élément de paroi selon la revendication 4, 5 ou 6, **caractérisé en ce que** les surfaces d'appui des éléments d'appui (4, 5, 40, 50, 41, 51, 42, 52, 43, 53) présentent un profil, de préférence de forme triangulaire.

8. Élément de paroi selon l'une des revendications 4 à 7, **caractérisé en ce que** les éléments d'appui (4, 5, 40, 50, 41, 51, 42, 52, 43, 53) sont disposés sur des faces opposées et au niveau des extrémités de l'élément de paroi (1).

9. Glissière pour voies de circulation, avec des éléments de paroi en béton présentant des bandes de traction passant à l'intérieur, dont les extrémités sont munies d'éléments de prise sur les faces d'extrémité, lesquels éléments de couplage et de traction sont utilisables pour la liaison par friction d'éléments de paroi voisins, utilisant un élément de paroi selon l'une des revendications 1 à 8, **caractérisée en ce que** les éléments de paroi voisins (1, 1') sont en outre reliés par des éléments de couplage et de compression (55, 57, 65, 67) qui s'appuient dans ou sur des faces d'extrémité se faisant face des éléments de paroi.

10. Glissière selon la revendication 9, **caractérisée en ce que** les éléments de couplage et de compression sont formés par des vis filetées avec une partie de tige (55) et une partie de tête (57), et une douille filetée (56) dans laquelle les vis filetées peuvent être vissées est introduite dans chaque élément de paroi (1, 1'), de telle façon que la partie de tête (57) des vis filetées puisse s'appuyer sur la face d'extrémité lui faisant face de l'élément de paroi (1, 1') voisin.

11. Glissière selon la revendication 9, **caractérisée en ce que** les éléments de couplage et de compression sont formés par des vis filetées avec une partie de tige (65) et une partie de tête (67), la partie de tête (67) étant reliée à une plaque de support (69), et les éléments de couplage et de compression (65, 67) sont insérés dans des creux sur les faces d'extrémité se faisant face des éléments de paroi (1, 1'), une douille (68) étant prévue dans chaque creux pour recevoir l'extrémité de la tige de la vis filetée et pour supporter un écrou fileté (66) vissé sur la partie de tige (65) et la plaque de support (69) s'appuyant sur la paroi intérieure (70) du creux lui faisant face.

12. Glissière selon la revendication 10 ou 11, **caractérisée en ce qu'**au moins un élément de compensation de la compression (6, 7) élastique plat est disposé en correspondance de forme au niveau de l'aboutement entre les faces d'extrémité d'éléments de paroi voisins.

13. Glissière selon la revendication 12, **caractérisée en ce que** la forme de l'élément de compensation de la compression (6, 7) est adapté à la forme du bras le plus court (81) du L.

14. Glissière selon la revendication 12 ou 13, **caractérisée en ce que** l'élément de compensation de la compression (6, 7) est en forme de coin.
